# EUROPÄISCHE PATENTSCHRIFT

(11) **EP 1 046 503 B1**
(45) Veröffentlichungstag und Bekanntmachung des Hinweises auf die Patenterteilung: **04.10.2006**
(21) Anmeldenummer: 00107762.7
(22) Anmeldetag: 11.04.2000
(51) Int. Cl.: B41F 27/00, B41F 27/12

(54) **Einrichtung zur Kontrolle der Lage von Druckplatten**
Device for controlling the position of printing plates
Dispositif pour contrôler la position des plaques d'impression

(30) Priorität: 22.04.1999 DE 29907123 U
(43) Veröffentlichungstag der Anmeldung: 25.10.2000
(73) Patentinhaber: MAN Roland Druckmaschinen AG, 63075 Offenbach (DE)
(72) Erfinder: Biernot, Peter, 63071 Offenbach (DE); Schild, Helmut, 61449 Steinbach/Ts (DE); Reiner, Franz, 61440 Oberursel (DE)
(74) Vertreter: Stahl, Dietmar

(56) Entgegenhaltungen:
- EP-B- 0 581 212
- DD-A- 116 426

## Beschreibung

Die Erfindung betrifft eine Einrichtung zur Kontrolle der Lage von Druckplatten.

Die Erfindung betrifft eine Einrichtung zur Kontrolle der Lage von Druckplatten auf dem Plattenzylinder von Druckmaschinen, insbesondere Bogenoffsetdruckmaschinen gemäß dem Oberbegriff von Anspruch 1.

### [Stand der Technik]

Aus der EP 0 581212 B1 ist eine Einrichtung für die Kontrolle der registergerechten Lage von Druckplatten auf dem Plattenzylinder von Druckmaschinen bekannt, wobei die mit U-förmigen Ausstanzungen an der Druckplattenvorderkante zusammenwirkenden Anschläge (Registerstifte) Erfassungsmittel aufweisen, so daß ein Kontakt des Registerstiftes mit der Ausstanzung nur dann detektiert wird, wenn der Bodenbereich der Ausstanzung an der entsprechenden Fläche des Registerstiftes anliegt. Dies erfolgt insbesondere dadurch, daß in dem Registerstift elektrisch isoliert ein Kontaktelement angebracht ist, so daß durch die elektrisch leitende Druckplatte bei korrekter Anlage eine Verbindung zwischen dem Registerstift und diesem Kontaktelement hergestellt wird. Diese leitende Verbindung ist durch eine Auswerteschaltung erfaßbar und an einer Anzeigevorrichtung darstellbar.

Nachteilig ist hierbei, daß diese elektrische Abfrage bei Verunreinigung im Bereich Registerstift - Ausstanzung zur Störungen führen kann. Obwohl die Druckplatte mit dem Bodenbereich der Ausstanzung korrekt am Stift anliegt, wird eine nicht korrekte Anlage signalisiert.

Auch Beschädigungen im Bereich der Ausstanzungen, beispielsweise durch mehrfach gebrauchte Druckplatten, können dazu führen, daß die elektrisch leitende Verbindung trotz korrekter Plattenanlage nicht hergestellt wird und entsprechend eine nicht korrekte Plattenanlage signalisiert wird.

Bei Verwendung von nicht elektrisch leitenden Druckplatten sind ferner aufwendige Sensormittel im Registerstift anzuordnen, so daß sich der bau- und signaltechnische Aufwand entsprechend erhöht.

Aus der DD-BS 116426 ist eine Einrichtung zum Ausrichten von Druckplatten auf dem Plattenzylinder einer Rotationsdruckmaschine bekannt, das in der Befestigungsvorrichtung für die vorauslaufende Kante der Druckplatte angeordnet ist. Dieses Ausrichtelement ist an dem zur Druckplattenvorderkante weisenden Ende als Rgisterstift ausgebildet und in einem Winkel zu dem geöffneten Erfassungsbereich der Druckplatte angeordnet. Beim Schließen der Befestigungsvorrichtung (Klemmen) wird so der als Registerstift ausgebildete Anschlag in Richtung Druckplattenvorderkante geschoben, wobei die Druckplatte letztlich in geschlossenem Zustand der Befestigungsvorrichtung die registergerechte Lage einnimmt. Bei dieser vorbekannten Einrichtung ist jedoch keine Sensorik oder sonstige Feststellungsmittel für die Kontrolle der registergerechten Anlage der Druckplatte vorgesehen.

### [Aufgabe der Erfindung]

Aufgabe der vorliegenden Erfindung ist es daher, eine Einrichtung zur Kontrolle der Lage von Druckplatten auf dem Plattenzylinder von Druckmaschinen gemäß dem Oberbegriff von Anspruch 1 derartig weiterzubilden, so daß unter Vermeidung der zuvorstehend genannten Nachteile eine einfache Feststellung des korrekten Plattenregisters möglich ist.

Gelöst wird diese Aufgabe durch die kennzeichnenden Merkmale von Anspruch 1. Weiterbildungen der Erfindung ergeben sich aus den Unteransprüchen.

### [Beispiele]

Gemäß der Erfindung ist vorgesehen, daß die mit den U-förmigen Ausstanzungen an der Druckplattenvorderkante zusammenwirkenden Anschläge eine beim Schließen der Befestigungsvorrichtung erzeugte Bewegung in Richtung Druckplatte ausführen, derart, daß die an den bewegbaren Anschlägen mit den Ausstanzungen anliegende Druckplatte um ein definiertes Maß herausgeschoben wird und dadurch die registergerechte Lage einnimmt. Der Befestigungsvorrichtung ist ein Lagegeber zugeordnet, der mit der Vorderkante der Druckplatte außerhalb des Bereiches der U-fömigen Ausstanzungen zusammenwirkt. Der Lagegeber ist dergestalt angeordnet, daß die im geöffneten Erfassungsbereich der Befestigungsvorrichtung mit ihren U-förmigen Ausstanzungen an den Anschlägen anliegende Druckplatte ein Signal generiert.

Durch den oder die Lagegeber ist ein Signal generierbar, welchem entnehmbar ist, daß die Druckplatte tief genug in den Erfassungsbereich der Befestigungsvorrichtung eingeführt wurde und bei geschlossener Befestigungsvorrichtung, also im geklemmten Zustand, garantiert die registergerechte Lage einnimmt. Die Anordnung des Lagegebers, bezogen auf die Tiefe der U-förmigen Ausstanzungen sowie den Hub der Anschläge beim Schließen der Befestigungsvorrichtung, sind entspechend aufeinander abgestimmt. Dadurch ist es nicht erforderlich, an der Druckplatte zusätzliche Stanzungen vorzusehen, die einen Bezug zu dem auf der Druckplatte befindlichen Sujet aufweist.

Gemäß einer einfachen Ausführungsform der Erfindung ist vorgesehen, daß der oder die Lagegeber als elektrisch abfragbare Kontaktstifte ausgebildet sind, mit der die Vorderkante der Druckplatte außerhalb des Bereiches der U-förmigen Ausstanzungen zusammenwirkt. Der Vorteil ist hierbei, daß diese elektrisch abfragbaren Kontaktstifte große Kontaktflächen aufweisen können, so daß eine leicht gewellte oder geringfügig beschädigte Druckplatte garantiert einen elektrischen Kontakt und so das entsprechende Signal generiert. Ist der beim Schließen der Befestigungsvorrichtung auszuführende Hub der mit den Ausstanzungen zusammenwirkenden Anschläge groß genug gewählt, so sind auch größere Toleranzen hinsichtlich Plattenvorderkante und Tiefe der Ausstanzungen unwirksam.

Anstelle von elektrisch abfragbaren Kontaktstiften können auch nach einem anderen Wirkprinzip arbeitende Lagegeber verwendet werden. Selbstverständlich ist es auch möglich, federnde Taststifte zu verwenden, welche ihrerseits einen elektrischen Kontakt betätigen. Derartige Lagegeber ermöglichen dann auch die Verwendung von elektrisch nichtleitenden Druckplatten.

Anstelle der die Druckplattenvorderkante außerhalb des Bereichs der Ausstanzungen kontaktierenden Lagegeber ist auch die Verwendung von berührungslos mit der Druckplattenvorderkante zusammenwirkenden Lagegebem möglich.

Verwendbar sind auch berührungslos wirkende Abstandssensoren, mit denen sich das Vorhandensein der Druckplattenvorderkante innerhalb eines vorgegebenen Bereichs in der Befestigungsvorrichtung feststellen läßt. Auch hier ist letztlich wesentlich, daß dieser Bereich letztlich so auf den Hub der Anschläge abgestimmt ist, daß die Druckplatte bei geschlossener Befestigungsvorrichtung (also nach Ausführen des Hubes) die registergerechte Position einnimmt.

Die den Lagegebem nachgeschaltete Auswerteeinheit kann gemäß einer bevorzugten Ausführungsform der Erfindung dazu ausgebildet sein, sowohl die Anlage der Druckplattenvorderkante als auch den Signalwechsel "Druckplatte liegt an - Druckplatte liegt nicht mehr an" auszuwerten. Durch das Signal Druckplatte liegt an" ist so das Schließen der Befestigungsvorrichtung für die Druckplattenvorderkante auslösbar. Dies kann durch den Bediener erfolgen, dem die Druckplattenanlage durch ein entsprechendes Anzeigemittel signalisiert wird. Die Auswerteeinheit kann auch mit der Maschinensteuerung in Wirkverbindung stehen, die ihrerseits Signale an fernbetätigbare Einrichtungen zum Schließen der Befestigungsvorrichtung generiert.

Letztlich ist der Signalwechsel "Druckplatte liegt an - Druckplatte liegt nicht an" beim Schließen der Befestigungsvorrichtung (Anschläge führen Hub aus) das die registergerechte Anlage wiedergebende Signal. Liegt die Druckplatte bei geöffneter Befestigungsvorrichtung an den Lagegebem an und wird sie beim Schlie0en durch die den Hub ausführenden Anschläge von diesen abgehoben (Signalwechsel), nimmt die Druckplatte bei geschlossener Befestigungsvorrichtung die registergerechte Position ein.

Gemäß einer Ausführungsform der Erfindung sind die den Hub während des Schließens der Befestigungsvorrichtung ausführenden Anschläge über ein paar Blattfedern mit dem zylinderfesten Teil der Befestigungsvorrichtung verbunden. Die Blattfedern sind derartig vorgespannt, so daß das mit der U-förmigen Ausstanzung zusammenwirkende Anschlagelement beim Schließen wie über eine Parallelogramm-Aufhängung entgegen der Zuführrichtung für die Druckplatte bewegt wird. Durch die Länge der Blattfederelemente sowie die Geometrie der Anordnung läßt sich der Hub des Anschlages beim Schließen der Befestigungsvorrichtung wählen. Die Aufhängung des derartig über Blattfedern gelagerten Anschlages kann insgesamt noch über ein Justiermittel verstellbar sein.

Des weiteren erfolgt die Erläuterung eines Ausführungsbeispiels der Erfindung anhand der Zeichnungen. Es zeigt:
- Fig. 1: Die Anordnung der Anschläge sowie der Lagegeber im Plattenzylinder in einer Ansicht von oben,
- Fig. 2 und 3: die Funktionsweise der erfindungsgemäßen Vorrichtung, und
- Fig. 4 und 5: die bewegbaren Anschläge im Detail.

Fig. 1 zeigt prinzipiell einen Plattenzylinder 2 mit einer darin angeordneten und die Vorderkante der Druckplatte 1 erfassenden Befestigungsvorrichtung 3. Die Befestigungsvorrichtung 3 ist als eine an sich bekannte Klemmschiene ausgebildete und bedarf an dieser Stelle keiner weiteren Erläuterung.

An der Vorderkante der Druckplatte 1 sind zwei U-förmige Ausstanzungen 6,7 angebracht, mit denen die in der Befestigungsvorrichtung 3 angeordneten Anschläge 4, 5 (Registerpins) zusammenwirken. Weiterhin sind in der Befestigungsvorrichtung 3 zwei die Außenbereiche der Druckplattenvorderkante tastende Lagegeber 8, 9 angeordnet. Durch die Lagegeber 8, 9 ist das Vorhandensein der Vorderkante der Druckplatte 1 in der Befestigungsvorrichtung 3 feststellbar. Die Lagegeber 8, 9 können insbesondere als elektrisch isoliert angebrachte Kontakte ausgebildet sein. Die Signale der Lagegeber 8, 9 werden einer Auswerteeinheit 10 zugeführt, durch welche die Anlage der Druckplatte 1 anzeigbar und/oder das Schließen der Befestigungsvorrichtung 3 für Druckplatte 1 auslösbar ist.

Fig. 2 und 3 zeigt die Funktionsweise der erfindungsgemäßen Einrichtung. Gemäß der Darstellung in Fig. 2 ist die Druckplatte 1 in die Befestigungsvorrichtung 3 eingeführt, so daß die Vorderkante der Druckplatte 1 mit den Lagegebern 8, 9 Kontakt bekommt. Dadurch geben die Lagegeber 8, 9 Signale an die Auswerteeinheit 10 ab, durch welche an einer Anzeigevorrichtung signalisierbar ist, daß die Druckplatte 1 anliegt und die Befestigungsvorrichtung 3 geschlossen werden kann. Die Anordnung der Lagegeber 8, 9 bezüglich der Anschläge 4, 5 ist dergestalt, so daß - wie in Fig. 2 angedeutet - die Konturen der Ausstanzungen 6,7 noch jeweils einen Abstand a, b zu den Anschlägen 4, 5 aufweisen.

Nachdem die Vorderkante der Druckplatte 1 die Lagegeber 8, 9 kontaktiert hat und entsprechende Signale in der Auswerteeinheit 10 gebildet wurden, erfolgt das Schließen der Befestigungsvorrichtung 3. Durch die noch anhand der Figuren 4 und 5 näher erläuterte Lagerung der Anschläge 4, 5 in der Befestigungsvorrichtung 3 werden diese beim Schließen der Befestigungsvorrichtung 3 der Druckplatte 1 entgegen verschoben. Dadurch wird die Vorderkante der Druckplatte 1 von den Lagegebern 8, 9 abgehoben, so daß sich dort die Abstände c, d einstellen. Fig. 3 zeigt die registergerechte Lage der Druckplatte 1, also diejenige Position, in welcher die Druckplatte 1 durch die Befestigungsvorrichtung 3 auf den Plattenzylinder 1 fixiert wird.

Gemäß den Schnittdarstellungen der Fig.4 und 5 besteht die Befestigungsvorrichtung 3 aus einem zylinderfest angeordneten und als Schiene ausgebildeten Oberteil 11 sowie einem ebenfalls als Schiene ausgebildeten, radial beweglichen Unterteil 12. Zwischen dem Unterteil 12 und dem Oberteil 11 ergibt sich so ein als Spalt ausgebildeter Erfassungsbereich für die in den Fig. 4 und 5 nicht dargestellte Druckplatte 1.

Die Anschläge 4, 5 sind jeweils über ein Paar vorgespannte Blattfedern 13, 14 mittels einem Block 15 am zylinderfesten Oberteil 11 angebracht. Zur Aufnahme der über die Blattfedern 13, 14 und den Block 15 getragenen Anschläge 4, 5 weist die Schiene des Oberteils 11 in diesem Bereich eine Ausnehmung auf. Der mit der Schiene des Oberteil 11 verschraubte Bock 15 ist ferner über ein als Madenschraube ausgebildetes Justiermittel 16 verstellbar.

Die die Anschläge 4,5 tragenden Blattfedern 13, 14 weisen eine derartige Vorspannung auf, so daß bei zum Zuführen einer Druckplatte 1 in die geöffnete Befestigungsvorrichtung 3 (Fig. 4) der Anschlag 4, 5 auf der Oberseite der Schiene des Unterteils 12 aufliegt. Durch Schließen der Befestigungsvorrichtung 3 (Schiene Unterteil 12) wird der Anschlag 4, 5 entgegen der Vorspannung der Blattfedern 13,14 heraufgedrückt und führt somit einen definierten Hub h aus (Fig. 5), wobei bei geschlossener Befestigungsvorrichtung 3 der Anschlag 4, 5 die registergerechte Position für die Druckplatte 1 definiert.

### [Bezugszeichenliste]

- 1: Druckplatte
- 2: Plattenzylinder
- 3: Befestigungsvorrichtung
- 4: Anschlag (Registerstift)
- 5: Anschlag (Registerstift)
- 6: Ausstanzung (U-förmig)
- 7: Ausstanzung (U-förmig)
- 8: Lagegeber (Anschlag elektrisch abfragbar)
- 9: Lagegeber (Anschlag elektrisch abfragbar)
- 10: Auswerteeinheit
- 11: Oberteil (Befestigungsvorrichtung 3)
- 12: Unterteil (Befestigungsvorrichtung 3)
- 13: Blattfeder
- 14: Blattfeder
- 15: Block
- 16: Justiermittel

- a, b: Abstand Anschläge 4, 5- Grund Ausstanzung 6, 7)
- c, d: Abstand (Lagegeber 8, 9 - Vorderkante Druckplatte 1)
- h: Hub (Anschlag 4, 5)

## Patentansprüche

1. Einrichtung zur Kontrolle der Lage von Druckplatten auf dem Plattenzylinder von Druckmaschinen, insbesondere Bogenoffsetdruckmaschinen, mit einer Befestigungsvorrichtung für die dem Druckanfang zugeordnete Kante der Druckplatte, wobei die Druckplatte an dieser Kante eine Ausstanzung aufweist, die mit einem Anschlag in der Befestigungsvorrichtung zusammenwirkt und mit einem die Position der Druckplatte erfassenden Lagegeber,
**dadurch gekennzeichnet,**
**daß** der Anschlag (4, 5) beim Schließen der Befestigungsvorrichtung (3) einen Hub (h) entgegen der Zuführrichtung der Druckplatte (1) ausführt, durch den die Druckplatte (1) in die registergerechte Position verschoben werden kann und
**daß** der Lagegeber (8, 9) als ein die Position der Druckplatte außerhalb der Ausstanzung erfassender und als ein das Vorhandensein der Vorderkante der Druckplatte (1) in einem vorgegebenen Bereich innerhalb der Befestigungsvorrichtung (3) signalisierender Geber ausgebildet ist.

2. Einrichtung nach Anspruch 1,
**dadurch gekennzeichnet,**
**daß** beim Schließen der Befestigungsvorrichtung (3) durch den Hub des Anschlages (4, 5) der Kontakt der Druckplatte (1) mit dem Lagegeber (8, 9) aufgehoben wird.

3. Einrichtung nach Anspruch 1 oder 2,
**dadurch gekennzeichnet,**
**daß** bei zwei axial beabstandet angeordneten Anschlägen (4, 5) zwei Lagegeber (8, 9) vorgesehen sind.

4. Einrichtung nach Anspruch 1, 2 oder 3,
**dadurch gekennzeichnet,**
**daß** die Lagegeber (8, 9) als durch die Druckplatte (1) elektrisch schließbare Kontakte ausgebildet sind.

5. Einrichtung nach einem der vorhergehenden Ansprüche,
**dadurch gekennzeichnet,**
**daß** die mit den Ausstanzungen (6, 7) zusammenwirkenden Anschläge (4, 5) mittels vorgespannter Blattfedern (13, 14) in der Befestigungsvorrichtung (3) angebracht sind.

6. Einrichtung nach Anspruch 5,
**dadurch gekennzeichnet,**
**daß** die Blattfedern (13, 14) über einen Block (15) an der Befestigungsvorrichtung (3) angebracht sind.

7. Einrichtung nach einem der vorhergehenden Ansprüche,
**dadurch gekennzeichnet,**
**daß** die Blattfedern (13, 14) über ein zugeordnetes Justiermittel (16) verstellbar sind.

## Claims

1. Device for controlling the position of printing plates on the plate cylinder of printing presses, in particular sheet-fed offset presses, having a fastening apparatus for that edge of the printing plate which is assigned to the start of the print, the printing plate having a stamped-out portion on this edge, which stamped-out portion interacts with a stop in the fastening apparatus and with a position transmitter which senses the position of the printing plate, **characterized in that**, when the fastening apparatus (3) is closed, the stop (4, 5) performs a stroke (h) counter to the feed direction of the printing plate (1), by means of which stroke (h) the printing plate (1) can be displaced into the in-register position, and **in that** the position transmitter (8, 9) is configured as a transmitter which senses the position of the printing plate outside the stamped-out portion and as a transmitter which signals the presence of the leading edge of the printing plate (1) in a predefined region within the fastening apparatus (3).

2. Device according to Claim 1, **characterized in that**, when the fastening apparatus (3) is closed, the contact of the printing plate (1) with the position transmitter (8, 9) is cancelled by the stroke of the stop (4, 5).

3. Device according to Claim 1 or 2, **characterized in that** two position transmitters (8, 9) are provided in the case of two stops (4, 5) which are arranged in an axially spaced-apart manner.

4. Device according to Claim 1, 2 or 3, **characterized in that** the position transmitters (8, 9) are configured as contacts which can be closed electrically by the printing plate (1).

5. Device according to one of the preceding claims, **characterized in that** the stops (4, 5) which interact with the stamped-out portions (6, 7) are attached by means of prestressed leaf springs (13, 14) in the fastening apparatus (3).

6. Device according to Claim 5, **characterized in that** the leaf springs (13, 14) are attached to the fastening apparatus (3) via a block (15).

7. Device according to one of the preceding claims, **characterized in that** the leaf springs (13, 14) can be adjusted via an associated adjusting means (16).

## Revendications

1. Dispositif pour contrôler la position de plaques d'impression sur le cylindre de plaque de machines d'impression, notamment de machines d'impression offset à feuilles, comprenant un dispositif de fixation pour l'arête de la plaque d'impression associée au début de l'impression, la plaque d'impression présentant au niveau de cette arête un estampage qui coopère avec une butée dans le dispositif de fixation et comprenant un détecteur de position détectant la position de la plaque d'impression,
**caractérisé en ce que**
la butée (4, 5) effectue lors de la fermeture du dispositif de fixation (3) une course (h) à l'encontre de la direction d'amenée de la plaque d'impression (1), de laquelle la plaque d'impression (1) peut être déplacée dans la position alignée correcte et **en ce que** le détecteur de position (8, 9) est réalisé en tant que capteur détectant la position de la plaque d'impression en dehors de l'estampage et en tant que détecteur signalant la présence de l'arête avant de la plaque d'impression (1) dans une région prédéfinie à l'intérieur du dispositif de fixation (3).

2. Dispositif selon la revendication 1,
**caractérisé en ce que**
lors de la fermeture du dispositif de fixation (3) par la course de la butée (4, 5), le contact de la plaque d'impression (1) avec le détecteur de position (8, 9) est supprimé.

3. Dispositif selon la revendication 1 ou 2,
**caractérisé en ce que**
l'on prévoit deux capteurs de position (8, 9) pour deux butées (4, 5) disposées de manière espacée axialement.

4. Dispositif selon la revendication 1, 2 ou 3,
**caractérisé en ce que**
les capteurs de position (8, 9) sont réalisés sous forme de contacts pouvant être fermés électriquement par la plaque d'impression (1).

5. Dispositif selon l'une quelconque des revendications précédentes,
**caractérisé en ce que**
les butées (4, 5) coopérant avec les estampages (6, 7) sont montées dans le dispositif de fixation (3) au moyen de ressorts à lames précontraints (13, 14).

6. Dispositif selon la revendication 5,
**caractérisé en ce que**
les ressorts à lames (13, 14) sont montés sur le dispositif de fixation (3) par le biais d'un bloc (15).

7. Dispositif selon l'une quelconque des revendications précédentes,
**caractérisé en ce que**
les ressorts à lames (13, 14) peuvent être ajustés par le biais d'un moyen d'ajustage associé (16).
